# EUROPÄISCHE PATENTSCHRIFT

(11) **EP 1 430 183 B1**
(45) Veröffentlichungstag und Bekanntmachung des Hinweises auf die Patenterteilung: **17.09.2008**
(21) Anmeldenummer: 02777221.9
(22) Anmeldetag: 26.09.2002
(51) Int. Cl.: E01H 5/06

(54) **Schneepflug mit Räumschild, Verschleißleiste und Vorrichtung zur Befestigung der Verschleißleiste am Räumschild**
Snow plow with blade, wear strip and device for fixing the wear strip to the blade
Chasse-neige avec lame, barre d'usure et dispositif pour fixer la barre d'usure à la lame

(30) Priorität: 26.09.2001 DE 10147393
(43) Veröffentlichungstag der Anmeldung: 23.06.2004
(73) Patentinhaber: Gummi Küper GmbH & Co. KG, 44803 Bochum (DE)
(72) Erfinder: KÜPER, Roland, 44791 Bochum (DE); THOMAS, Jürgen, 44141 Dortmund (DE)
(74) Vertreter: Behrendt, Arne
(86) Internationale Anmeldenummer: PCT/EP2002/010809
(87) Internationale Veröffentlichungsnummer: WO 2003/029564

(56) Entgegenhaltungen:
- DE-B- 2 444 286
- DE-C- 4 301 386

## Beschreibung

Die Erfindung betrifft einen Schneepflug mit einem Räumschild einer auswechselbaren Verschleißleiste und einer Vorrichtung zur Befestigung der Verschleißleiste am Räumschild, mit am Räumschild angeordneten, in Richtung auf die Verschleißleiste vorstehenden Haltevorsprüngen, die in Ausnehmungen der Verschleißleiste eingreifen.

Nach dem Stand der Technik (DE 33 36 289 A1) ist es üblich, an der Unterseite des Räumschildes eines Schneepfluges auswechselbare Verschleißleisten zu befestigen, die z. B. aus Stahl oder einem Stahl-Gummi-Stahl-Sandwich mit Hartstoffeinlagen z. B. aus Korund bestehen. Die Befestigung erfolgt meistens mittels Schrauben, die durch die Unterkante des Räumschildes und die Oberkante der Verschleißleiste hindurchgreifen. Diese Art der Befestigung mit Schrauben hat den Nachteil, daß die Montage und die Demontage der Verschleißleiste verhältnismäßig arbeitsaufwendig ist, weil zunächst die verhältnismäßig schweren Verschleißleistenabschnitte in die richtige Position gebracht werden müssen, um dann die Schrauben in die entsprechenden Bohrungen einführen zu können.

Bewährt hat sich auch eine nach dem Stand der Technik (DE-AS-24 44 286) bekannte Befestigung, bei der an dem Räumschild Befestigungselemente z. B. in Form von Bolzen vorgesehen sind, die in seitliche Kerben an den einzelnen Abschnitten der Verschleißleiste eingreifen, wobei an der Unterseite des Räumschildes weiterhin Klemmpratzen vorgesehen sind, die den oberen Rand der Verschleißleiste umgreifen und gegen die Unterkante des Räumschildes festklemmen. Die zuletzt genannte Befestigung hat den Vorteil einer besonders einfachen Montage und Demontage, ist aber bauaufwendig und hat den Nachteil, daß sich die Verschleißleiste von dem Räumschild des Schneepfluges lösen kann, wenn z. B. bei harten Stößen die im wesentlichen kraftschlüssig von den Klemmpratzen festgehaltenen Abschnitte der Verschleißleiste aus der Klemmverbindung herausrutschen. Zur Unzeit abgelöste Verschleißleistenabschnitte können für den nachfolgenden Verkehr eine erhebliche Unfallgefahr bedeuten. Ein weiterer Nachteil besteht darin, daß die Klemmpratzen am oberen Rand der Verschleißleiste den Fluß des gelösten Schnees in Richtung auf den Räumschild behindern, so daß insbesondere bei großer Fahrgeschwindigkeit des Schneepfluges der Schnee an den Klemmpratzen unkontrolliert hochspritzt und die Windschutzscheibe der Fahrerkabine des Schneepfluges verschmutzt.

Es ist deshalb Aufgabe der Erfindung, den Schneepflug der eingangs genannten Art dahingehend weiterzubilden, daß einerseits eine schnelle Montage und Demontage der Verschleißleiste gewährleistet ist und andererseits sichergestellt ist, daß sich die montierte Verschleißleiste nicht zur Unzeit von dem Räumschild löst. Außerdem soll der Fluß des Schnees über den Räumschild möglichst wenig behindert werden.

Zur Lösung dieser Aufgabe schlägt die Erfindung ausgehend von einem Schneepflug der eingangs genannten Art vor,
- daß jeder Haltevorsprung aus einem fest mit dem Räumschild verbundenen Halteteil und einem mit dem Halteteil verbundenen Verriegelungsteil besteht, welches um eine senkrecht zum Räumschild verlaufende Drehachse zwischen einer Entriegelungsstellung und einer Verriegelungsstellung verdrehbar ist,
- daß sowohl das Halteteil als auch das Verriegelungsteil in Bezug auf die Drehachse des Verriegelungsteils mit radialen Vor- und Rücksprüngen versehen sind, die in der Entriegelungsstellung des Verriegelungsteils senkrecht zum Räumschild gesehen miteinander fluchten,
- daß die Innenkonturen der Ausnehmungen in der Verschleißleiste den Außenkonturen der Halteteile und Verriegelungsteile in der Entriegelungsstellung entsprechen,
- und daß in der Verriegelungsstellung die Vorsprünge des Verriegelungsteils über den Rücksprüngen des Halteteils liegen und gegen die in den Rücksprüngen des Halteteils befindlichen Bereiche der Verschleißleiste drücken.

Die Befestigungsvorrichtung des Schneepfluges gemäß der Erfindung hat den Vorteil, daß die Verschleißleiste bei in der Verriegelungsstellung befindlichen Verriegelungsteilen einerseits an den Halteteilen und andererseits an den Verriegelungsteilen aller Haltevorsprünge in allen Richtungen formschlüssig festgelegt ist, so daß die Verschleißleiste in keiner Richtung von den Haltevorsprüngen abgelöst werden kann.

Weiterhin ist die Montage und Demontage denkbar einfach. Zur Montage werden lediglich sämtliche Verriegelungsteile in die Entriegelungsstellung verdreht, so daß jedes Verriegelungsteil mit dem darunterliegenden Halteteil fluchtet. Sodann werden die Ausnehmungen der Verschleißleiste soweit auf die Haltevorsprünge aufgeschoben, daß die Verschleißleiste in einer Ebene mit den Halteteilen liegt. Abschließend werden sämtliche Verriegelungsteile in die Verriegelungsstellung verdreht. Die Demontage erfolgt in umgekehrter Reihenfolge.

Der bauliche Aufwand für die Befestigungsvorrichtung des Schneepfluges gemäß der Erfindung ist denkbar gering und geht kaum über das hinaus, was für eine einfache Schraubbefestigung erforderlich ist. Wegen ihrer kompakten Bauweise behindert die Befestigungsvorrichtung gemäß der Erfindung den Fluß des Schnees über die Verschleißleiste und den sich anschließenden Räumschild kaum.

Eine zweckmäßige Weiterbildung der Erfindung sieht vor, daß der mögliche Schwenkwinkel des Verriegelungsteils durch der Verriegelungsstellung und der Entriegelungsstellung zugeordnete Anschläge am Halteteil begrenzt ist. Hierdurch wird erreicht, daß das Verriegelungsteil nur zwischen der fest definierten Verriegelungsstellung und der ebenso fest definierten Entriegelungsstellung verschwenkt und nicht beliebig verdreht werden kann.

Zur Erleichterung der Montage und Demontage ist das Verriegelungsteil mittels einer in der Drehachse verlaufenden Spannschraube gegen das Halteteil und die Verschleißleiste verspannbar, wobei zwischen dieser Spannschraube und dem Verriegelungsteil eine Rutschkupplung angeordnet ist, welche bei Verdrehen der Spannschraube den Verriegelungsteil in der jeweiligen Drehrichtung der Spannschraube mitnimmt, bis er an dem der Verriegelungsstellung oder der Entriegelungsstellung zugeordneten Anschlag des Halteteils anschlägt.

Diese Rutschkupplung weist zweckmäßig eine Feder auf, die sich an dem Halteteil abstützt und den Verriegelungsteil in Richtung der Drehachse gegen den Kopf der Spannschraube anpresst.

Durch diese Rutschkupplung wird die Montage insofern vereinfacht, als zur Montage nach Aufsetzen der Verschleißleiste auf die Haltevorsprünge lediglich die Spannschraube zum Beispiel mit einem Schlagschrauber angezogen zu werden braucht. Dabei nimmt die Spannschraube über die Rutschkupplung das Verriegelungsteil mit, bis dieses in der Verriegelungsstellung an dem dort befindlichen Anschlag anschlägt. Bei weiterer Betätigung der Spannschraube rutscht die Rutschkupplung durch, so daß die Spannschraube angezogen werden kann, während das Verriegelungsteil in der Verriegelungsstellung verbleibt. Bei der Demontage wird zunächst ebenfalls mit einem Schlagschrauber die Spannschraube gelöst, bis das Verriegelungsteil unter Einwirkung der Feder von der Verschleißleiste und dem Halteteil so weit frei kommt, daß es sich verdrehen kann. Sobald es entsprechend frei gekommen ist, wird es von der Spannschraube über die Rutschkupplung mitgenommen und in die Entriegelungsstellung verdreht, wo es an dem dort befindlichen Anschlag des Halteteils anschlägt. Das völlige Herausdrehen der Spannschraube wird durch einen am Ende der Spannschraube befindlichen Begrenzungsanschlag verhindert. Sobald alle Verriegelungsteile sich in der Entriegelungsstellung befinden, kann die Verschleißleiste problemlos von den Haltevorsprüngen abgenommen werden.

Weiterhin ist vorgesehen, daß das Verriegelungsteil in der Verriegelungsstellung gegen Verdrehen gesichert ist. Hierdurch wird zusätzlich sichergestellt, daß der in der Verriegelungsstellung existierende Formschluß nicht zur Unzeit verloren geht.

Zur Erleichterung der Montage ist weiterhin vorgesehen, daß sich die Außenkontur des Verriegelungsteils in Richtung auf den Räumschild allmählich aufweitet, bis die Außenkontur des Halteteils erreicht ist. Durch diese Ausgestaltung des Haltevorsprungs ist das oben erläuterte Aufschieben der Verschleißleiste auf die einzelnen Haltevorsprünge leichter zu bewerkstelligen. Es genügt, wenn beim Anbau der Verschleißleiste die Ausnehmungen in der Verschleißleiste ungefähr von den Haltevorsprüngen getroffen werden. Die genauere Ausrichtung erfolgt dann beim weiteren Aufschieben der Verschleißleiste auf die Haltevorsprünge von selbst.

Das Halteteil und das Verriegelungsteil können beispielsweise in Richtung auf den Räumschild gesehen die Form eines Rechtecks haben, wobei die schmalen Seiten des Rechtecks in Bezug auf die Drehachse des Verriegelungsteils die Vorsprünge und die langen Seiten des Rechtecks die Rücksprünge darstellen.

Um ein und dieselbe Verschleißleiste im Bedarfsfall an die Räumschilde von Schneepflügen unterschiedlicher Hersteller anbringen zu können, bei denen die Haltevorsprünge abweichende Abstände voneinander haben, ist weiterhin vorgesehen, daß in der Verschleißleiste eine größere Zahl von Ausnehmungen als Haltevorsprünge am Räumschild vorgesehen sind. Bei der Befestigung einer solchen Verschleißleiste bleiben im konkreten Befestigungsfall diejenigen Ausnehmungen frei, für die dieser konkrete Räumschild keine Haltevorsprünge hat.

Für den Fall, daß die Abstände der Haltevorrichtungen von Räumschilden unterschiedlicher Hersteller sich überlappen, kann auch vorgesehen sein, daß die Ausnehmungen in der Verschleißleiste in Längsrichtung der Verschleißleiste derart aufgeweitet sind, daß diese Verschleißleiste an Räumschilden unterschiedlicher Schneepflughersteller mit unterschiedlichen Abständen der Haltevorsprünge festlegbar sind.

Um im zuletzt genannten Fall sicherzustellen, daß die Verschleißleiste in allen denkbaren Bewegungsrichtungen formschlüssig mit dem Räumschild verbunden bleibt, ist vorgesehen, daß die Aufweitungen der Ausnehmungen in der Verschleißleiste so bemessen sind, daß in Längsrichtung der Verschleißleiste gesehen bei jedem Räumschildtyp mindestens ein Haltevorsprung an der linken und ein Haltevorsprung an der rechten Ausnehmungsleibung einer Ausnehmung anliegt.

Um zu vermeiden, daß der über die Verschleißleiste und den Räumschild gleitende Schnee durch nicht verwendete Ausnehmungen hindurchtritt, sind einige oder alle Ausnehmungen in der Verschleißleiste durch dünne, einvulkanisierte Gummihäute verschlossen. Diese Gummihäute können jeweils vor dem ersten Einsatz vom Betreiber der Schneepflüge auf einfache Weise mit dem Messer herausgeschnitten werden.

Anstelle der Form eines Rechtecks kommen für die Haltevorsprünge und Ausnehmungen auch andere Formen in Frage, beispielsweise die Form eines Rhombus, die Form einer Ellipse, die Form eines vierarmigen Kreuzes mit an den Enden abgerundeten Armen, die Form eines gleichseitigen Dreiecks oder die Form eines Doppeltrapezes. Alle diese geometrischen Formen haben in Bezug auf die in der Mitte befindliche Drehachse des Verriegelungsteils radiale Vorsprünge und radiale Rücksprünge und ermöglichen damit die eingangs erläuterte formschlüssige Halterung bei Verdrehen des Verriegelungsteils gegenüber dem Halteteil in eine nicht fluchtende Stellung. Dabei ist der Überdeckungsgrad in der Verriegelungsstellung von der geometrischen Ausgestaltung abhängig und kann durch eine entsprechende Wahl der geometrischen Ausgestaltung den Erfordernissen entsprechend optimal gewählt werden.

Ausführungsbeispiele der Erfindung werden im folgenden anhand der Zeichnungen näher erläutert. Es zeigen:
- Fig. 1:: Schematisch einen senkrechten Schnitt durch den Räumschild des Schneepfluges gemäß der Erfindung und die Befestigungsvorrichtung sowie die mittels dieser Befestigungsvorrichtung festgelegte Verschleißleiste;
- Fig. 2:: schematisch eine Ansicht der Befestigungsvorrichtung in Richtung des Pfeiles A in Fig. 1;
- Fig. 3:: in gleicher Darstellung wie Fig. 1 in abgewandelter Ausführung die Befestigungsvorrichtung;
- Fig. 4 bis 9:: schematisch verschiedene geometrische Formen von Halteteil und Verriegelungsteil, jeweils in der Verriegelungsstellung;
- Fig. 10:: eine Zusammenstellung von zwei Räumschilden mit unterschiedlichen Haltevorsprungsabständen, wobei diese beiden Räumschilde mit ein und derselben Verschleißleiste bestückt werden können, welche mehr Ausnehmungen hat, als jeder der beiden Räumschilde Haltevorsprünge aufweist;
- Fig. 11:: eine Zusammenstellung von zwei Räumschilden mit unterschiedlichen Haltevorsprungsabständen, wobei hier die Verschleißleiste Ausnehmungen aufweist, die seitlich aufgeweitet sind, um mit beiden Räumschilden kompatibel zu sein.

In Figur 1 ist der in seiner Gebrauchsstellung befindliche und nur teilweise dargestellte Räumschild eines Schneepfluges mit dem Bezugszeichen 1 bezeichnet. Der Räumschild 1 ist an seiner Unterkante auf der Rückseite durch einen Verstärkungswinkel 2 verstärkt. An der Vorderseite des Räumschildes 1 befinden sich dem Verstärkungswinkel 2 gegenüberliegend und über die Länge der Unterkante des Räumschildes 1 verteilt Haltevorsprünge 3, von denen in den Figuren 1 und 2 nur einer dargestellt ist. Jeder Haltevorsprung 3 besteht aus einem Halteteil 4, der an mit dem Räumschild 1 befestigt ist, und einem Verriegelungsteil 5, der um eine Drehachse 6 verdrehbar an dem Halteteil befestigt ist, die senkrecht zur Ebene des Räumschildes verläuft.

Abweichend vom dargestellten Ausführungsbeispiel kann der Verstärkungswinkel 2 auch an der Vorderseite oder der Unterkante des Räumschilds angeordnet sein. Die Befestigung des Halteteils 4 an dem Räumschild 1 kann unmittelbar oder mittelbar erfolgen, beispielsweise unter Zwischenschaltung einer Stoßdämpferschiene oder des Verstärkungswinkels 2. Als Befestigungsmittel kommen neben der in der Zeichnung dargestellten stoffschlüssigen Schweißverbindung zwischen dem Halteteil 4 und dem Verstärkungswinkel 2 auch formschlüssige oder reibschlüssige Verbindungen in Frage, z. B. Schraubverbindungen, Steckverbindungen oder Klemmverbindungen. Wesentlich ist, daß das Halteteil 4 in Bezug auf den Räumschild 1 unverdrehbar festgelegt wird, und zwar derart, daß von dem Räumschild 1 ausreichend große Kräfte über die Haltevorsprünge 3 auf die Verschleißleiste übertragen werden können.

Sowohl das Halteteil 4 als auch das verdrehbar an diesem befestigte Verriegelungsteil 5 weisen in Bezug auf die Drehachse 6 des Verriegelungsteils 5 radiale Vorsprünge und radiale Rücksprünge auf, die in der Entriegelungsstellung des Verriegelungsteils 5 senkrecht zum Räumschild gesehen miteinander fluchten.

Beim Ausführungsbeispiel der Figuren 1, 2, 3 und 4 haben das Halteteil 4 einerseits und das Verriegelungsteil 5 andererseits jeweils die Form eines Rechtecks, wobei die kurzen Seiten der Rechtecke jeweils in Bezug auf die Drehachse 6 des Verriegelungsteils 5 in radialer Richtung vorspringen und somit die radialen Vorsprünge darstellen, während die langen Seiten der Rechtecke in Bezug auf diese Drehachse 6 in radialer Richtung zurückspringen und somit die radialen Rücksprünge bilden. In der Entriegelungsstellung (in der Zeichnung nicht dargestellt) liegen das rechteckige Halteteil 4 und das ebenfalls rechteckige Verriegelungsteil 5 deckungsgleich übereinander. Verdreht man das Verriegelungsteil 5 um 90° um die Drehachse 6, so befindet es sich in der Verriegelungsstellung (vergl. Figuren 1, 2, 3 und 4), in welcher die radialen Vorsprünge des Verriegelungsteils 5 (d. h. die Schmalseiten des rechteckigen Verriegelungsteils 5) die über den radialen Rücksprüngen des Halteteils 4 (d. h. die Längsseiten des Halteteils 4) radial überragen.

Auf die Haltevorsprünge 3 ist eine Verschleißleiste 7 aufgesteckt. Hierzu ist die Verschleißleiste 7 dort, wo sich die Haltevorsprünge 3 befinden, jeweils mit Ausnehmungen 8 versehen, deren Innenkonturen den Außenkonturen von Halteteil 4 und Verriegelungsteil 5 in der Verriegelungsstellung entsprechen. Beim Ausführungsbeispiel der Figuren 1, 2, 3 und 4 haben diese Ausnehmungen 8 demnach eine rechteckige Innenkontur, derart, daß der Haltevorsprung 3 bei in Entriegelungsstellung befindlichem Entriegelungsteil 5 genau in die Ausnehmung 7 paßt.

Bei der Montage der Verschleißleiste 7 wird diese soweit auf die Haltevorsprünge 3 aufgeschoben, bis sie in einer Ebene mit den Halteteilen 4 liegt. Sodann werden sämtliche Verriegelungsteile 5 um die jeweiligen Drehachsen 6 um jeweils 90° verdreht, so daß die radialen Vorsprünge des Verriegelungsteils 5 von außen gegen die in den radialen Rücksprüngen des Halteteils 4 befindlichen Bereiche der Verschleißleiste 7 drücken. Die Drehachse 6 wird von einer Spannschraube 6a verkörpert, deren Kopf von außen an dem Verriegelungsteil 5 anliegt und deren Schaft den Verriegelungsteil 5 durchdringt und in den Halteteil 4 einschraubbar ist. Diese Spannschraube 6a verspannt das Verriegelungsteil 5 gegen die Verschleißleiste 7 und das Halteteil 4.

Zur Demontage werden nach Lösen der Spannschrauben 6a die Verriegelungsteile 5 in die Entriegelungsstellung zurückverdreht, so daß die Verschleißleiste 7 problemlos von den Halteelementen 3 abgeschoben werden kann.

Wie weiterhin aus Figur 1 ersichtlich ist, ist das Verriegelungsteil 5 in der Verriegelungsstellung gegen Verdrehen gesichert und zwar durch einen an der Unterseite des Verriegelungsteils 5 befindlichen Vorsprung 5a, der formschlüssig in eine entsprechende Ausnehmung 4a im feststehenden Halteteil 4 eingreift. An die Stelle dieser Verdrehsicherung können selbstverständlich auch andere, nach dem Stand der Technik übliche Verdrehsicherungen treten.

Weiterhin ist vorgesehen, daß die Außenkontur des Verriegelungsteils 5 sich in Richtung auf den Räumschild allmählich aufweitet, bis die Außenkontur des Halteteils 4 erreicht ist. Hierdurch wird das Aufschieben der Ausnehmungen 8 in der Verschleißleiste 7 auf die einzelnen Haltevorsprünge 3 erleichtert.

Wie in Figur 2 dargestellt, ist das Halteteil 4 mit einem Anschlagklotz 9 versehen, der einen Anschlag 9a aufweist, an welchem das Verriegelungsteil in der Verriegelungsstellung anschlägt, und weiterhin einen Anschlag 9b aufweist, an welchem das Verriegelungsteil 5 in der Entriegelungsstellung anschlägt. Zwischen diesen beiden Anschlägen 9a und 9b kann sich das Verriegelungsteil 5 um 90° verdrehen.

Beim Ausführungsbeispiel nach Figur 3 ist zusätzlich zwischen dem Kopf der Spannschraube 6a und dem Verriegelungsteil 5 eine Rutschkupplung 10 vorgesehen, die von einer zwischen dem Halteteil 4 und dem Verriegelungsteil 5 angeordneten Feder 11 vorgespannt ist und das Verriegelungsteil 5 in der jeweiligen Drehrichtung der Spannschraube 6a mitnimmt, bis das Verriegelungsteil 5 an einem der Anschläge 9a oder 9b anschlägt. Das völlige Herausdrehen der Spannschraube 6a wird durch einen am Ende der Spannschraube 6a befindlichen Begrenzungsanschlag 12 verhindert.

Wie aus den Figuren 5 bis 9 ersehen werden kann, sind auch andere geometrische Formen von Halteteil 4 und Verriegelungsteil 5 möglich. Sie können nach Figur 5 beispielsweise die Form eines Rhombus haben, nach Figur 6 die Form einer Ellipse, nach Figur 7 die Form eines vierstrahligen Kreuzes mit an den Enden abgerundeten Armen, nach Figur 8, die Form eines gleichseitigen Dreiecks oder nach Figur 9 die Form eines Doppeltrapezes. Wie ein Vergleich der Figuren 4 bis 9 zeigt, ergeben sich bei den verschiedenen geometrischen Konfigurationen in Abhängigkeit vom jeweiligen Verdrehwinkel unterschiedliche Überdeckungsbereiche des in der Verriegelungsstellung befindlichen Verriegelungsteils 5 über der Verschleißleiste 7, so daß es möglich ist, die jeweilige Befestigungsvorrichtung den Erfordernissen optimal anzupassen.

Figur 10 zeigt schematisch zwei Räumschilde 1A und 1B von unterschiedlichen Herstellern A und B mit unterschiedlichen Haltevorsprungsabständen. Unten ist in Figur 10 eine Verschleißleiste 7 dargestellt, die an die beiden Räumleisten 1A und 1 B passt. Zu diesem Zweck hat die Verschleißleiste 7 mehr Ausnehmungen 8, als jede der Räumleisten 1A oder 1B Haltevorsprünge hat. Werden die Räumschilde 1A oder 1 B mit der unten dargestellten Verschleißleiste 7 bestückt, so bleiben einige der Ausnehmungen 8 in der Verschleißleiste 7 unbelegt. Damit durch die unbelegten Ausnehmungen 8 im Betrieb nicht Schnee durchtreten kann, werden bei der Fertigung der Verschleißleisten 7 alle Ausnehmungen 8 mit einer Gummiwand versehen. Diese dünne Gummiwand kann beim Betreiber des Schneepfluges jeweils im Bedarfsfall mit dem Messer herausgetrennt werden.

Figur 11 zeigt oben wieder schematisch zwei Räumschilde 1A und 1 B von unterschiedlichen Herstellern A und B mit unterschiedlichen Haltevorsprungsabständen. Um auch hier die unten dargestellte Verschleißleiste 7 mit beiden Räumleisten 1A oder 1 B kompatibel zu machen, sind die Ausnehmungen 8 in der Verschleißleiste 7 derart aufgeweitet, daß die Haltevorsprünge beider Räumleisten 1A und 1 B durchtreten können. Dabei sind diese Aufweitungen in der Verschleißleiste 7 so bemessen, daß in Längsrichtung der Verschleißleiste 7 gesehen mindestens ein Haltevorsprung 3 an der linken und ein Haltevorsprung 3 an der rechten Ausnehmungsleibung einer Ausnehmung 8 anliegt. Hierdurch wird sichergestellt, daß trotz der aufgeweiteten Ausnehmungen 8 die Verschleißleiste 7 in allen denkbaren Richtungen formschlüssig an dem Räumschild 1 festgelegt bleibt.

## Patentansprüche

1. Schneepflug mit einem Räumschild, einer auswechselbaren Verschleißleiste und einer Vorrichtung zur Befestigung der Verschleißleiste (7) am Räumschild (1), mit am Räumschild (1) angeordneten, in Richtung auf die Verschleißleiste vorstehenden Haltevorsprüngen (3), die in Ausnehmungen (8) der Verschleißleiste (7) eingreifen,
**dadurch gekennzeichnet,**
- **daß** jeder Haltevorsprung (3) aus einem fest mit dem Räumschild (1) verbundenen Halteteil (4) und einem mit dem Halteteil (4) verbundenen Verriegelungsteil (5) besteht, welches um eine senkrecht zum Räumschild (1) verlaufende Drehachse (6) zwischen einer Entriegelungsstellung und einer Verriegelungsstellung verdrehbar ist,
- **daß** sowohl das Halteteil (4) als auch das Verriegelungsteil (5) in Bezug auf die Drehachse (6) des Verriegelungsteils (5) mit radialen Vor- und Rücksprüngen versehen sind, die in der Entriegelungsstellung des Verriegelungsteils (5) senkrecht zum Räumschild (1) gesehen miteinander fluchten,
- **daß** die Innenkonturen der Ausnehmungen (8) in der Verschleißleiste (7) den Außenkonturen der Halteteile (4) und Verriegelungsteile (5) in der Entriegelungsstellung entsprechen,
- und **daß** in der Verriegelungsstellung die Vorsprünge des Verriegelungsteils (5) über den Rücksprüngen des Halteteils (4) liegen und von außen gegen die in den Rücksprüngen des Halteteils (4) befindlichen Bereiche der Verschleißleiste (7) drücken.

2. Schneepflug nach Anspruch 1, **dadurch gekennzeichnet, daß** der mögliche Schwenkwinkel des Verriegelungsteils (5) durch der Verriegelungsstellung und der Entriegelungsstellung zugeordnete Anschläge (9a, 9b) am Halteteil (4) begrenzt ist.

3. Schneepflug nach den Ansprüchen 1 und 2, **dadurch gekennzeichnet, daß** das Verriegelungsteil (5) mittels einer in der Drehachse (6) verlaufenden Spannschraube (6a) gegen das Halteteil (4) und die Verschleißleiste (7) verspannbar ist, wobei zwischen dieser Spannschraube (6a) und dem Verriegelungsteil (5) eine Rutschkupplung (10) angeordnet ist, welche beim Verdrehen der Spannschraube (6a) den Verriegelungsteil (5) in der jeweiligen Drehrichtung der Spannschraube (6a) durch Reibungsfluß mitnimmt, bis er am der Verriegelungsstellung oder der Entriegelungsstellung zugeordneten Anschlag (9a, 9b) des Halteteils (4) anschlägt.

4. Schneepflug nach Anspruch 3, **dadurch gekennzeichnet, daß** die Rutschkupplung (10) eine Feder (11) aufweist, die sich an dem Halteteil (4) abstützt und den Verriegelungsteil (5) in Richtung der Drehachse (6) gegen den Kopf der Spannschraube (6a) anpresst.

5. Schneepflug nach Anspruch 1, **dadurch gekennzeichnet, daß** das Verriegelungsteil (5) in der Verriegelungsstellung gegen Verdrehen gesichert ist.

6. Schneepflug nach Anspruch 1, **dadurch gekennzeichnet, daß** die Außenkontur des Verriegelungsteils (5) sich in Richtung auf den Räumschild (1) allmählich aufweitet, bis die Außenkontur des Halteteils (4) erreicht ist.

7. Schneepflug nach Anspruch 1, **dadurch gekennzeichnet, daß** das Halteteil (4) und das Verriegelungsteil (5) in Richtung auf den Räumschild (1) gesehen die Form eines Rechtecks haben.

8. Schneepflug nach Anspruch 1, **dadurch gekennzeichnet, daß** in der Verschleißleiste (7) eine größere Zahl von Ausnehmungen (8) als Haltevorsprünge am Räumschild (1) vorgesehen sind.

9. Schneepflug nach Anspruch 1, **dadurch gekennzeichnet, daß** die Ausnehmungen (8) in der Verschleißleiste (7) in Längsrichtung der Verschleißleiste (7) derart aufgeweitet sind, daß diese Verschleißleiste am Räumschild (1A, 1B) unterschiedlicher Schneepflughersteller mit unterschiedlichen Abständen der Haltevorsprünge festlegbar sind.

10. Schneepflug nach Anspruch 9, **dadurch gekennzeichnet, daß** die Aufweitungen der Ausnehmungen (8) in der Verschleißleiste (7) so bemessen sind, daß in Längsrichtung der Verschleißleiste gesehen bei jedem Räumschildtypen mindestens ein Haltevorsprung an der linken und ein Haltevorsprung an der rechten Ausnehmungsleibung einer Aussparung (8) anliegt.

11. Schneepflug nach Anspruch 9, **dadurch gekennzeichnet, daß** einige oder alle Ausnehmungen (8) in der Verschleißleiste (7) durch dünne, einvulkanisierte Gummiwände verschlossen sind.

12. Schneepflug nach Anspruch 1, **dadurch gekennzeichnet, daß** das Halteteil (4) und das Verriegelungsteil (5) in Richtung auf den Räumschild (1) gesehen die Form eines Rombus haben.

13. Schneepflug nach Anspruch 1, **dadurch gekennzeichnet, daß** das Halteteil (4) und das Verriegelungsteil (5) in Richtung auf den Räumschild (1) gesehen die Form einer Ellipse haben.

14. Schneepflug nach Anspruch 1, **dadurch gekennzeichnet, daß** das Halteteil (4) und das Verriegelungsteil (5) in Richtung auf den Räumschild (1) gesehen die Form eines vierstrahligen Kreuzes mit an den Enden abgerundeten Vorsprüngen hat.

15. Schneepflug nach Anspruch 1, **dadurch gekennzeichnet, daß** das Halteteil (4) und das Verriegelungsteil (5) in Richtung auf den Räumschild (1) gesehen die Form eines gleichseitigen Dreiecks hat.

16. Schneepflug nach Anspruch 1, **dadurch gekennzeichnet, daß** das Halteteil (4) und das Verriegelungsteil (5) in Richtung auf den Räumschild (1) gesehen die Form eines Trapezes hat.

## Claims

1. A snow plough comprising a clearing blade, an interchangeable wear strip and a device for fixing the wear strip (7) to the clearing blade (1), comprising holding projections (3) which are arranged on the clearing blade (1) and which project in a direction towards the wear strip and which engage into openings (8) in the wear strip (7),
**characterised in that**
- each holding projection (3) comprises a holding portion (4) fixedly connected to the clearing blade (1) and a locking portion (5) which is connected to the holding portion (4) and which is rotatable about an axis of rotation (6) extending perpendicularly to the clearing blade (1) between an unlocking position and a locking position,
- both the holding portion (4) and also the locking portion (5) are provided in relation to the axis of rotation (6) of the locking portion (5) with radial projections and recesses which are aligned with each other viewed perpendicularly to the clearing blade (1) in the unlocking position of the locking portion (5),
- the internal contours of the recesses (8) in the wear strip (7) correspond to the external contours of the holding portions (4) and locking portions (5) in the unlocking position, and
- in the locking position the projections of the locking portion (5) are disposed over the recesses of the holding portion (4) and press from the outside against the regions of the wear strip (7), that are in the recesses of the holding portion (4).

2. A snow plough according to claim 1 **characterised in that** the possible pivotal angle of the locking portion (5) is limited by abutments (9a, 9b) on the holding portion (4), that are associated with the locking position and the unlocking position.

3. A snow plough according to claims 1 and 2 **characterised in that** the locking portion (5) can be braced against the holding portion (4) and the wear strip (7) by means of a clamping screw (6a) extending on the axis of rotation (6), wherein arranged between that clamping screw (6a) and the locking portion (5) is a slip coupling (10) which upon rotation of the clamping screw (6a) entrains the locking portion (5) in the respective direction of rotation of the clamping screw (6a) by frictional flow until it abuts against the abutment (9a, 9b) of the holding portion (4), that is associated with the locking position or the unlocking position.

4. A snow plough according to claim 3 **characterised in that** the slip coupling (10) has a spring (11) which is supported against the holding portion (4) and presses the locking portion (5) in the direction of the axis of rotation (6) against the head of the clamping screw (6a).

5. A snow plough according to claim 1 **characterised in that** the locking portion (5) is secured to prevent rotation thereof in the locking position.

6. A snow plough according to claim 1 **characterised in that** the external contour of the locking portion (5) gradually enlarges in a direction towards the clearing blade (1) until the external contour of the holding portion (4) is reached.

7. A snow plough according to claim 1 **characterised in that** the holding portion (4) and the locking portion (5) are in the shape of a rectangle viewed in a direction towards the clearing blade (1).

8. A snow plough according to claim 1 **characterised in that** a larger number of recesses (8) are provided in the wearing strip (7) than holding projections on the clearing blade (1).

9. A snow plough according to claim 1 **characterised in that** the recesses (8) in the wear strip (7) are enlarged in the longitudinal direction of the wear strip (7) in such a way that said wear strip can be fixed to the clearing blade (1A, 1B) of different snow plough manufacturers with differing spacings of the holding projections.

10. A snow plough according to claim 9 **characterised in that** the enlargements of the recesses (8) in the wear strip (7) are of such dimensions that viewed in the longitudinal direction of the wear strip in relation to each clearing blade type at least one holding projection bears against the left-hand inside edge portion of a recess (8) and a holding projection bears against the right-hand inside edge portion of the recess.

11. A snow plough according to claim 9 **characterised in that** some or all recesses (8) in the wear strip (7) are closed by thin rubber walls vulcanised in position.

12. A snow plough according to claim 1 **characterised in that** the holding portion (4) and the locking portion (5) are in the form of a rhombus viewed in a direction towards the clearing blade (1).

13. A snow plough according to claim 1 **characterised in that** the holding portion (4) and the locking portion (5) are in the form of an ellipse viewed in a direction towards the clearing blade (1).

14. A snow plough according to claim 1 **characterised in that** the holding portion (4) and the locking portion (5) are in the form of a four-arm cross with projections rounded at the ends viewed in a direction towards the clearing blade (1).

15. A snow plough according to claim 1 **characterised in that** the holding portion (4) and the locking portion (5) are in the form of an equilateral triangle viewed in a direction towards the clearing blade (1).

16. A snow plough according to claim 1 **characterised in that** the holding portion (4) and the locking portion (5) are in the form of a trapezium viewed in a direction towards the clearing blade (1).

## Revendications

1. Chasse-neige avec une lame, une barre d'usure échangeable et un dispositif de fixation de la barre d'usure (7) à la lame (1), avec des saillies de retenue (3) disposées à la lame (1), faisant saillie en direction de la barre d'usure, qui s'engagent dans des évidements (8) de la barre d'usure (7),
**caractérisé**
- **en ce que** chaque saillie de retenue (3) est constituée d'une partie de retenue (4) reliée fixement à la lame (1) et d'une partie de verrouillage (5) reliée à la partie de retenue (4), qui peut tourner autour d'un axe de rotation (6) s'étendant perpendiculairement à la lame (1) entre une position de déverrouillage et une position de verrouillage,
- **en ce qu'**à la fois la partie de retenue (4) et aussi la partie de verrouillage (5) présentent relativement à l'axe de rotation (6) de la partie de verrouillage (5) des saillies avant et arrière radiales qui, dans la position de déverrouillage de la partie de verrouillage (5), vues perpendiculairement à la lame (1), sont alignées les unes avec les autres,
- **en ce que** les contours intérieurs des évidements (8) dans la barre d'usure (7) correspondent aux contours extérieurs des parties de retenue (4) et des parties de verrouillage (5) dans la position de déverrouillage,
- et **en ce que** dans la position de verrouillage, les saillies de la partie de verrouillage (5) se situent au-dessus des saillies arrière de la partie de retenue (4) et appuient de l'extérieur sur les zones de la barre d'usure (7) se trouvant dans les saillies arrière de la partie de retenue (4).

2. Chasse-neige selon la revendication 1, **caractérisé en ce que** l'angle de pivotement possible de la partie de verrouillage (5) est limité par des butées (9a, 9b) à la partie de retenue (4), associées à la position de verrouillage et à la position de déverrouillage.

3. Chasse-neige selon les revendications 1 et 2, **caractérisé en ce que** la partie de verrouillage (5) peut être serrée par une vis de serrage (6a) s'étendant dans l'axe de rotation (6) contre la partie de retenue (4) et la barre d'usure (7), où est disposé entre cette vis de serrage (6a) et la partie de verrouillage (5) un accouplement à glissement (10) qui, lors de la rotation de la vis de serrage (6a), entraîne la partie de verrouillage (5) dans la direction de rotation respective de la vis de serrage (6a) par flux de frottement jusqu'à ce qu'elle bute contre la butée (9a, 9b) de la partie de retenue (4) associée à la position de verrouillage ou à la position de déverrouillage.

4. Chasse-neige selon la revendication 3, **caractérisé en ce que** l'accouplement à glissement (10) présente un ressort (11) qui s'appuie sur la partie de retenue (4) et applique par pression la partie de verrouillage (5) dans la direction de l'axe de rotation (6) à la tête de la vis de serrage (6a).

5. Chasse-neige selon la revendication 1, **caractérisé en ce que** la partie de verrouillage (5) est assurée dans la position de verrouillage à l'encontre d'une rotation.

6. Chasse-neige selon la revendication 1, **caractérisé en ce que** le contour extérieur de la partie de verrouillage (5) s'élargit progressivement en direction de la lame (1) jusqu'à ce que le contour extérieur de la partie de retenue (4) soit atteint.

7. Chasse-neige selon la revendication 1, **caractérisé en ce que** la partie de retenue (4) et la partie de verrouillage (5), vues dans la direction vers la lame (1), ont la forme d'un rectangle.

8. Chasse-neige selon la revendication 1, **caractérisé en ce que** sont prévus dans la barre d'usure (7) un plus grand nombre d'évidements (8) en tant que saillies de retenues à la lame (1).

9. Chasse-neige selon la revendication 1, **caractérisé en ce que** les évidements (8) dans la barre d'usure (7) sont élargis dans la direction longitudinale de la barre d'usure (7) de telle sorte que ces barres d'usure peuvent être fixées à la lame (1A, 1B) de différents fabricants de chasse-neiges avec des écarts différents des saillies de retenue.

10. Chasse-neige selon la revendication 9, **caractérisé en ce que** les élargissements des évidements (8) dans la barre d'usure (7) sont dimensionnés de façon que, vus dans la direction longitudinale de la barre d'usure, dans chaque type de lame, au moins une saillie de retenue s'applique au corps d'évidement gauche et une saillie de retenue au corps d'évidement droit d'un évidement (8).

11. Chasse-neige selon la revendication 9, **caractérisé en ce qu'**un ou tous les évidements (8) dans la barre d'usure (7) sont fermés par des parois en caoutchouc minces, rapportées par vulcanisation.

12. Chasse-neige selon la revendication 1, **caractérisé en ce que** la partie de retenue (4) et la partie de verrouillage (5), vues en direction de la lame (1), ont une forme rhombique.

13. Chasse-neige selon la revendication 1, **caractérisé en ce que** la partie de retenue (4) et la partie de verrouillage (5), vues dans la direction de la lame (1), ont la forme d'une ellipse.

14. Chasse-neige selon la revendication 1, **caractérisé en ce que** la partie de retenue (4) et la partie de verrouillage (5), vues en direction de la lame (1), ont la forme d'une croix à quatre branches avec des saillies arrondies aux extrémités.

15. Chasse-neige selon la revendication 1, **caractérisé en ce que** la partie de retenue (4) et la partie de verrouillage (5), vues en direction de la lame (1), ont la forme d'un triangle à côtés égaux.

16. Chasse-neige selon la revendication 1, **caractérisé en ce que** la partie de retenue (4) et la partie de verrouillage (5), vues en direction de la lame (1), ont la forme d'un trapèze.
